# EUROPÄISCHE PATENTSCHRIFT

(11) **EP 2 703 544 B1**
(45) Veröffentlichungstag und Bekanntmachung des Hinweises auf die Patenterteilung: **08.06.2016**
(21) Anmeldenummer: 12401181.8
(22) Anmeldetag: 28.08.2012
(51) Int. Cl.: D06F 39/02

(54) **Dosierbehältnis für Reinigungsmittel und Verfahren zur Dosierung von Reinigungsmittel**
Metering container for cleaning agent and method for metering cleaning agent
Récipient de dosage pour produit de nettoyage et procédé de dosage du produit de nettoyage

(43) Veröffentlichungstag der Anmeldung: 05.03.2014
(73) Patentinhaber: Miele & Cie. KG, 33332 Gütersloh (DE)
(72) Erfinder: Finke, Michael, 33161 Hövelhof (DE); Gayk, Karsten, Dr., 44265 Dortmund (DE); Strothoff, Werner, 48336 Sassenberg (DE)

(56) Entgegenhaltungen:
- EP-A2- 0 249 440
- EP-A2- 0 281 913
- WO-A1-2012/095545
- US-A- 3 847 279
- US-A- 4 259 373
- US-A1- 2009 158 782

## Beschreibung

Die Erfindung betrifft ein Dosierbehältnis für Reinigungsmittel, wobei das Dosierbehältnis in ein Haushaltsgerät einsetzbar ist und mehrere Kammern aufweist, in welchen einzelne Zubereitungen separat bevorratbar sind. Des Weiteren betrifft die Erfindung Verfahren zur Dosierung von Reinigungsmittel in einem Haushaltgerät mit diesem Dosierbehältnis.

Die EP 2 365 120 A1 beschreibt einen Kapselbecher zum Einsatz in einen Spülkasten einer Waschmaschine, welcher ein portioniertes Behandlungsmittel bevorratet und über eine am Boden angeordnete Entnahmeeinrichtung in die Waschmaschine abgibt. Der Kapselbecher weist lediglich eine einzige Kammer auf. Sämtliche Komponenten des Behandlungsmittels befinden sich vermischt in dieser einen Kammer.

Nachteilig an diesem Kapselbecher ist es, dass er lediglich zur Aufnahme einer einzigen Waschmittelkomponente geeignet ist. Verschiedene Waschmittelkomponenten, die nach ihrer Zusammenführung nicht lange lagerfähig und miteinander verträglich sind, können in diesem Kapselbecher nicht separat vorgehalten werden. Chemische Komponenten, die miteinander reagieren, müssen nämlich zur Erhaltung der Eigenschaften des Waschmittels bzw. zur Gewährleistung einer sicheren Lagerung bis zur Verwendung getrennt bleiben.

Die DE 10 2010 027 991 A1 beschreibt eine feste Dosiervorrichtung für die Dosierung verschiedener separater Komponenten eines Waschmittels, wobei die verschiedenen Komponenten in verschiedenen Kammern bevorratet werden. Die Kammern sind nicht miteinander verbindbar und bei der Dosiervorrichtung handelt es sich nicht um einen hygienischen Einwegbehälter.

Nachteilig an dieser Dosiervorrichtung ist es, dass es einerseits durch die Zudosierung der einzelnen Waschmittelkomponenten direkt in den Waschprozess zu hohen lokalen Konzentrationen der einzelnen Waschmittelkomponenten auf der Wäsche kommt, wodurch diese beschädigt werden kann. Die chemische Reaktion der einzelnen Waschmittelkomponenten miteinander tritt erst am Ort der Wäsche ein. Eine vollständige Vermischung und Verbindung der Waschmittelkomponenten miteinander erfolgt nicht rechtzeitig bevor das Waschmittel dem Waschprozess zugeführt wird. Andererseits ist diese Dosiervorrichtung fest installiert und wird immer wieder verwendet. Daher ist eine wiederkehrende, umständliche Reinigung der einzelnen Kammern unumgänglich.

Die EP 0 281 913 A2 beschreibt einen Einsatz für den Einspülkasten. Der Einsatz hat jedoch nur eine Kammer zur Aufnahme eines einzigen Reinigungsmittels. Eine Vermischung einzelne Komponenten innerhalb des Einsatzes vor der Zuführung zum Waschprozess ist also nicht möglich.

Die WO 2012/104610 beschreibt zwar ein Dosierbehältnis mit durchdringbaren Kammerwänden. Allerdings sind die Kammerwände wasserlöslich ausgebildet und werden nicht durch zusätzliche Mittel durchdrungen.

Aufgabe der vorliegenden Erfindung ist es daher, ein neues Dosierbehältnis für Reinigungsmittel und neue Verfahren zur Dosierung von Reinigungsmittel vorzuschlagen, welche die oben erwähnten Probleme überwinden.

Erfindungsgemäß wird dieses Problem durch ein Dosierbehältnis mit den Merkmalen des Patentanspruchs 1 und durch Verfahren mit den Merkmalen der Patentansprüche 9 und 10 gelöst. Vorteilhafte Ausgestaltungen und Weiterbildungen der Erfindung ergeben sich aus den jeweiligen Unteransprüchen.

Erfindungsgemäß ist das Dosierbehältnis für Reinigungsmittel in ein Haushaltgerät einsetzbar und weist mehrere Kammern auf, in welchen einzelne Zubereitungen separat bevorratbar sind. Zwischen den Kammern ist jeweils eine durchdringbare Abtrennung angeordnet, welche im Lagerzustand des Dosierbehältnisses für die Zubereitungen undurchdringbar ist und im Verwendungszustand des Dosierbehältnisses für die Zubereitungen durchdringbar ist.

Dadurch, dass der erfindungsgemäße Dosierbehälter mehrere Kammern aufweist, die im Lagerzustand des Dosierbehältnisses voneinander getrennt sind, kann der Dosierbehälter mehrere Zubereitungen aufnehmen. Dadurch sind beispielsweise auch verschiedene Waschmittelkomponenten, in unmittelbarer Nähe länger lagerfähig und miteinander verträglich, und können so trotzdem vorportioniert in einem einzigen Dosierbehälter vorgehalten werden, was die Handhabung bedeutend vereinfacht.

Des Weiteren können sich bei diesem Dosierbehältnis aufgrund der Durchdringbarkeit der Abtrennung die einzelnen Zubereitungen im Verwendungszustand des Dosierbehältnisses bereits in diesem vermischen und werden erst zusammen in den Waschprozess gegeben, um hohe lokale Konzentrationen von beispielsweise einzelnen Waschmittelkomponenten auf der Wäsche zu vermeiden, wodurch diese beschädigt werden kann. Eine vollständige Vermischung und Verbindung von einzelnen Waschmittelkomponenten miteinander erfolgt bereits im Dosierbehältnis selbst - also rechtzeitig bevor das Waschmittel dem Waschprozess zugeführt wird.

Des Weiteren ist dieses Dosierbehältnis einzeln handhabbar. Sie kann nach Gebrauch entsorgt werden. Es ist keine Reinigung erforderlich.

Das Dosierbehältnis ist vorzugsweise in eine am Haushaltgerät vorhandene Dosiervorrichtung einsetzbar - zum Beispiel als Waschmittelkapsel in einen Einspülkasten einer Waschmaschine einsetzbar.

Die Zubereitungen in den verschiedenen Kammern können beispielsweise einerseits durch verschiedene Komponenten eines Mehrkomponenten-Waschmittels (Baukasten-Waschmittel) gebildet werden, welche vor ihrer Einspülung vermischt werden sollen. Andererseits können die Zubereitungen aber auch durch verschiedene Reinigungsprodukte gebildet werden, welche zeitversetzt dem Waschprozess zugeführt werden sollen.

Besondere Vorteile bietet eine getrennte Bevorratung beispielsweise folgender Zubereitungskombinationen:
▪ Alkalischer Reiniger und gekapseltem Enzym
▪ Colorwaschmittel und Booster
▪ Waschmittel und Imprägnierer/Weichspüler/Hygienespüler
▪ Waschmittel und Bleiche

Die einzelnen Zubereitungen befinden sich nach Befüllung des Dosierbehältnisses zunächst in jeweils einer Kammer, wobei die Kammern voneinander durch Abtrennungen separiert sind, sodass die Zubereitungen sich nicht miteinander vermischen können. In diesem Lagerzustand sind die Abtrennungen für die Zubereitungen undurchdringbar.

Das Dosierbehältnis befindet sich nach seiner Befüllung und während der Lagerung sowie des Transportes im Lagerzustand. Der Verwendungszustand beginnt quasi dann, wenn eine Abtrennung durchdringbar wird und es dadurch einer Zubereitung möglich wird, von einer in die andere Kammer überzutreten und sich ggf. mit einer anderen Zubereitung zu vermischen.

Grundsätzlich ist der Mechanismus, welcher die Abtrennung durchdringbar werden lässt, beliebig.

Gemäß einer vorteilhaften Ausführungsform ist zumindest eine Abtrennung zumindest abschnittsweise wasserlöslich ausgebildet. Diese wasserlösliche Abtrennung ist im Lagerzustand für die Zubereitungen undurchdringbar. Zu Beginn des Verwendungszustandes wird zumindest in eine der Kammern Wasser eingespült.

Das Wasser vermischt sich einerseits mit der darin befindlichen Zubereitung. Andererseits kommt das Wasser mit der wasserlöslichen Abtrennung in Kontakt und löst diese auf. Dadurch wird sie dann auch für die Zubereitungen durchdringbar. Dabei ist das Material der Abtrennung nicht nennenswert durch die Stoffe aus der Zubereitung löslich, sondern nur durch Wasser.

Als derartiges Material für die Abtrennung kommt beispielsweise Wirbelschichtmaterial in Frage. Des Weiteren eignen sich dazu auch Coatings aus Tensiden, Wachsen, Soda, Zucker oder auch Polymeren. Eudragit-Lacke sind bei bestimmten pH-Werten wasserlöslich und bieten dadurch noch einen weiteren Einstellparameter zur Auflösung. Darüber hinaus eignen sich auch PVA(Poly-Vinyl-Alkohol)-Folie und Gelatine für das Material einer wasserlöslichen Abtrennung.

Das Auflöseverhalten kann zeitlich beispielsweise gesteuert werden durch Auslegung der Dicke, der Materialmenge sowie durch Einstellung der Löslichkeit des Materials.

Bei Nutzung von PVA-Folien kann die Auslegung auf eine bestimmte Auflösungszeit z. B. durch den Anteil an Polyvinylacetaten, deren Anordnung oder Wärmebehandlung sowie durch die Foliendicke erfolgen.

Erfindungsgemäß weist das Dosierbehältnis weiterhin eine Durchdringungseinrichtung auf, welche bei Betätigung zumindest eine Abtrennung durchdringt.

Der Mechanismus bzw. die Art und Weise der Durchdringung ist grundsätzlich beliebig.

Gemäß einer nicht beanspruchten Ausführungsform ist die Durchdringungseinrichtung vermittels mechanischer Energie betätigbar - wird also quasi eingedrückt. Es kann beispielsweise eine Stanze, eine Feder, ein Quellschwamm oder ein Wachsmotor zum Einsatz kommen. Ein Wachsmotor wird ebenfalls durch Wasser aktiviert. Bei Wasserkontakt verändert ein entsprechendes Bauteil sein Volumen und ist so in der Lage, mittelbar oder unmittelbar eine Abtrennung zu kontaktieren und diese zu durchdringen.

Gemäß einer weiteren nicht beanspruchten Ausführungsform entsteht die Energie, wenn das Dosierbehältnis in ein Haushaltsgerät eingesetzt wird. Mit anderen Worten wird also die Durchdringungseinrichtung durch mechanische Energie betätigt, die dem Einsetzvorgang des Dosierbehältnisses in das Haushaltgerät entnommen wird. Wenn beispielsweise das Dosierbehältnis in einen Einspülkasten einer Waschmaschine hineingedückt wird, dann kann diesem Druckvorgang Energie entnommen werden. Gleiches gilt für den Druckvorgang, bei welchem der Einspülkasten mit eingesetztem Dosierbehältnis in die Waschmaschine eingeschoben wird.

Weiterhin ist die Durchdringungseinrichtung erfindungsgemäß vermittels elektrischer Energie betätigbar.

Die genaue Wechselwirkung und Funktionsweise der Durchdringungseinrichtung basierend auf elektrischer Energie ist grundsätzlich beliebig.

Weiterhin weist zumindest eine Abtrennung erfindungsgemäß einen elektrischen Widerstand auf. Der elektrische Widerstand beheizt dann bei Beaufschlagung mit Spannung die entsprechende Abtrennung und schmilzt diese quasi durch, wodurch sie durchdringbar wird.

Die Widerstände können beispielsweise auf die Abtrennung als aufgedruckte leitfähige Schicht aufgedruckt werden, deren Kontakte dann beim Einsetzen in das Haushaltgerät mit diesem kontaktiert werden.

Gemäß einer weiteren nicht beanspruchten Ausführungsform ist die Durchdringungseinrichtung vermittels optischer Energie betätigbar.

Die genaue Wechselwirkung und Funktionsweise der Durchdringungseinrichtung basierend auf optischer Energie ist grundsätzlich beliebig. Die optische Energie kann beispielsweise durch einen Laser generiert werden, welcher auf die Abtrennung gerichtet ist.

Weiterhin wird beim erfindungsgemäßen Verfahren zur Dosierung von Reinigungsmittel in einem Haushaltgerät mit einem wie oben beschriebenen Dosierbehältnis zunächst in einem ersten Schritt eine Abtrennung geöffnet, sodass sich die Zubereitungen miteinander vermischen können, und danach in einem zweiten Schritt die miteinander vermischten Zubereitungen dem Waschprozess zusammen zugeführt.

Dadurch dass die zuvor getrennten Zubereitungen sich bereits im Dosierbehältnis vermischen können, reagieren und vermischen sich einzelne Waschmittelkomponenten bereits vor dem Waschprozess und hohe lokale Konzentrationen der einzelnen Waschmittelkomponenten auf der Wäsche können vermieden werden. Darüber hinaus sind die vermischten Waschmittelkomponenten dann noch mit dem Einspülwasser verdünnt.

Weiterhin wird bei einem weiteren erfindungsgemäßen Verfahren zur Dosierung von Reinigungsmittel in einem Haushaltgerät mit einem wie oben beschriebenen Dosierbehältnis zunächst in einem ersten Schritt eine Zubereitung aus einer ersten Kammer des Dosierbehältnisses dem Waschprozess zugeführt, und danach in einem zweiten Schritt die Abtrennung zwischen der ersten und einer zweiten Kammer geöffnet , sodass die Zubereitung aus der zweiten Kammer in die erste Kammer gelangen kann und von dort in einem nachfolgenden, dritten Schritt dem Waschprozess zugeführt werden kann.

Dadurch benötigt das Dosierbehältnis lediglich einen einzigen Auslass für die Zubereitungen, welcher von allen Zubereitungen in allen Kammern nach und nach passiert werden kann, ohne dass sich die Zubereitungen zuvor vermischen können. Dadurch wird das Dosierbehältnis als Einwegartikel besonders günstig herstellbar.

Diese Einspülart ist besonders vorteilhaft zur Einspülung von verschiedenen Reinigungsmitteln oder Waschmittelkomponenten, welche keiner direkten chemischen Reaktion miteinander bedürfen, sondern mit zeitlichem Versatz in den Waschprozess eingespült werden sollen.

Mehrere Ausführungsbeispiele der Erfindung sind in den Zeichnungen rein schematisch dargestellt und werden nachfolgend beispielhaft beschrieben. Es zeigt
- Figur 1: einen Querschnitt durch eine erste Ausführungsform eines Dosierbehältnisses bei Dosierung gemäß einem ersten Verfahren;
- Figur 2: einen Querschnitt durch eine zweite Ausführungsform eines Dosierbehältnisses bei Dosierung gemäß einem zweiten Verfahren;
- Figur 3: einen Querschnitt durch eine nicht beanspruchte Ausführungsform eines Dosierbehältnisses;
- Figur 4: einen Querschnitt durch eine nicht beanspruchte Ausführungsform eines Dosierbehältnisses und
- Figur 5: einen Querschnitt durch eine nicht beanspruchte Ausführungsform eines Dosierbehältnisses.

Figur 1 zeigt einen Querschnitt durch eine erste Ausführungsform eines Dosierbehältnisses 1 bei Dosierung gemäß einem ersten Verfahren. Das Dosierbehältnis 1 umfasst eine zentrisch angeordnete Saugheberanordnung 2 sowie eine erste konzentrisch zur Saugheberanordnung 2 angeordnete erste Kammer 3. Des Weiteren umfasst das Dosierbehältnis 1 eine randseitig angeordnete zweite Kammer 4 und randseitig angeordnete dritte Kammer 5.

Die erste Kammer 3 steht mit der Saugheberanordnung 2 in Verbindung und ist darüber entleerbar.

Zwischen der ersten Kammer 3 und der zweiten Kammer 4 sowie zwischen der ersten Kammer 3 und der dritten Kammer 5 ist jeweils eine Abtrennung 6 angeordnet, welche jeweils abschnittsweise durch eine PVA-Schicht 7 gebildet werden.

Diese PVA-Schicht 7 ist wasserlöslich und löst sich nach Berührung durch Wasser auf, wodurch die Abtrennungen 6 zwischen den Kammern 3, 4, 5 durchdringbar werden. Über die Auslegung der PVA-Schicht 7 bzgl. ihrer Dicke, Zusammensetzung (Anteil an Polyvenylacetaten), Anordnung oder Wärmebehandlung kann deren Auflösungszeit beeinflusst werden.

Vor dem in Figur 1 dargestellten Verfahrenszeitpunkt wurde bereits die erste Kammer 3 vermittels der Saugheberanordnung 2 entleert. Nach Entleerung ist in der Kammer 3 ein Wasserstand verblieben, um die PVA-Schichten 7 aufzulösen. Dieser Auflösewasserstand bleibt unterhalb des Niveaus der Saugheberanordnung 2, um keine Entleerung zu bewirken.

Die Inhalte der zweiten Kammer 4 und der dritten Kammer 5 gelangen nach Auflösung der PVA-Schichten 7 in die erste Kammer 3.

Figur 1 zeigt den Verfahrenszeitpunkt, bei welchem das Gemisch soweit mit Wasser aufgefüllt wurde, dass es vermittels der Saugheberanordnung 2 entleert wird.

Figur 2 zeigt einen Querschnitt durch eine zweite Ausführungsform eines Dosierbehältnisses 1 bei Dosierung gemäß einem zweiten Verfahren. Das Dosierbehältnis 1 umfasst in dieser Ausführungsform eine Saugheberanordnung 2 und eine erste Kammer 3, welche sich um eine zweite Kammer 4 herum ausdehnt. Die Abtrennung 6 zwischen den zwei Kammern umfasst eine wasserlösliche PVA-Schicht 7.

Nach Einleitung von einem Wasserstand, welcher zunächst unterhalb des Niveaus der Saugheberanordnung 2 bleibt, löst sich zunächst der Waschmittel-Tab 8 in diesem Wasser auf. Nach Auslösung des Waschmittel-Tabs 8 wird der Wasserstand so lange erhöht bis die erste Kammer 3 vermittels der Saugheberanordnung 2 entleert wird. Die PVA-Schicht 7 ist so ausgelegt, dass sie sich während dieser Zeit noch nicht vollständig auflöst und die Abtrennung 6 somit solange undurchdringbar bleibt.

Nach Entleerung der ersten Kammer 3 verbleibt ein Auflösewasserstand in dieser Kammer, um die PVA-Schicht 7 aufzulösen. Dieser Auflösewasserstand bleibt unterhalb des Niveaus der Saugheberanordnung 2, um keine Entleerung zu bewirken. Nach Auflösung der PVA-Schicht 7 gelangt der Inhalt der zweiten Kammer 4 durch die offene Stelle in der Abtrennung 6, an welcher sich zuvor die PVA-Schicht 7 befunden hatte, in die erste Kammer 3.

Von dort wird in einem nachfolgenden Verfahrensschritt dann der aus der zweiten Kammer 4 stammende Inhalt ebenfalls vermittels der Saugheberanordnung 2 entleert.

Das Dosierbehältnis 1 dieser Ausführungsform kann ebenfalls derart genutzt werden, dass zunächst über eine Wassereinspülung in die erste Kammer 3 und/oder die zweite Kammer 4 eine Auflösung der PVA-Schicht 7 bewirkt wird ohne Auslösung des Saughebereffektes. Nach Vermischung der Inhalte der ersten Kammer 3 und zweiten Kammer 4 wird der Wasserstand solange erhöht bis eine Entleerung vermittels der Saugheberanordnung 2 erfolgt.

Figur 3 zeigt einen Querschnitt durch eine nicht beanspruchte Ausführungsform eines Dosierbehältnisses 1. Die Abtrennung 6 trennt die Kammern voneinander ab. Weiterhin sind zwei Durchstechdorne 9 so am Dosierbehältnis 1angeordnet, dass sie bei Betätigung mit ihrer Spitze die Abtrennung 6 durchstechen können. Die Betätigung erfolgt hier über zwei Fortsätze 10 in einer Klappe des Einspülkastens der Waschmaschine.

Beim Schließen der Klappe drücken die Fortsätze 10 die Durchstechdornen 9 in Richtung der Abtrennung 6, wodurch diese in der Folge durchstochen wird.

Figur 4 zeigt einen Querschnitt durch eine nicht beanspruchte Ausführungsform eines Dosierbehältnisses 1. Bei dieser Ausführungsform ist über eine Sollbruchstelle 12 ein Saugheberhütchen 11 mit dem Dosierbehältnis 1 verbunden. Beim Einsetzen des Dosierbehältnisses 1 beispielsweise in einen Einspülkasten einer Waschmaschine wird die Sollbruchstelle 12 durch den Einsetzdruck getrennt und zwischen Saugheberhütchen 11 und dem Boden des Dosierbehältnisses 1 entsteht ein Abstand, durch welchen hindurch sich der Inhalt des Dosierbehältnisses 1 bei Einsetzen des Saughebereffektes entleeren kann.

Die Sollbruchstelle 12 ist bei dieser Ausführungsform als Bestandteil der Abtrennung 6 zwischen zwei Kammern des Dosierbehältnisses 1 ausgebildet. Bei Auftrennung der Sollbruchstelle 6 wird folglich simultan durch die Abtrennung 6 hindurch eine Verbindung zwischen den Kammern hergestellt. Die Abtrennung 6 wird dadurch also mit anderen Worten durchdringbar.

Figur 5 zeigt einen Querschnitt durch eine nicht beanspruchte Ausführungsform eines Dosierbehältnisses 1. Bei dieser Ausführungsform umfasst das Dosierbehältnis 1 einen Wachsmotor 13, welcher unter Wassereinwirkung sein Volumen verändert, sich also mit anderen Worten vergrößert oder verkleinert. Am Wachsmotor 13 ist ein Durchstechdorn 9 derart befestigt, dass seine Spitze bei Ausdehnung des Wachsmotors 13 die Abtrennung 6 durchsticht, wodurch die zwei angrenzenden Kammern verbunden werden.

Eine zeitliche Beeinflussung der Volumenänderung des Wachsmotors 13 ist über Materialwahl und Volumenwahl des Wachsmotors 13 möglich.

## Patentansprüche

1. Dosierbehältnis (1) für Reinigungsmittel, wobei das Dosierbehältnis (1) in ein Haushaltgerät einsetzbar ist und mehrere Kammern (3, 4, 5) aufweist, in welchen einzelne Zubereitungen separat bevorratbar sind, wobei zwischen den Kammern (3, 4, 5) jeweils eine durchdringbare Abtrennung (6, 7) angeordnet ist, welche im Lagerzustand des Dosierbehältnisses (1) für die Zubereitungen undurchdringbar ist und im Verwendungszustand des Dosierbehältnisses (1) für die Zubereitungen durchdringbar ist,
**dadurch gekennzeichnet,**
**dass** das Dosierbehältnis (1) eine Durchdringungseinrichtung (9, 12, 13) aufweist, welche bei Betätigung zumindest eine Abtrennung (6) durchdringt, und
**dass** die Durchdringungseinrichtung vermittels elektrischer Energie betätigbar ist, und dass zumindest eine Abtrennung einen elektrischen Widerstand aufweist.

2. Dosierbehältnis nach Anspruch 1,
**dadurch gekennzeichnet,**
**dass** zumindest eine Abtrennung (7) zumindest abschnittsweise wasserlöslich ausgebildet ist.

3. Verfahren zur Dosierung von Reinigungsmittel in einem Haushaltgerät mit einem Dosierbehältnis (1) nach mindestens einem der Ansprüche 1 bis 2,
**dadurch gekennzeichnet,**
**dass** zunächst in einem ersten Schritt eine Abtrennung (6, 7) geöffnet wird, sodass sich die Zubereitungen miteinander vermischen können,
und danach in einem zweiten Schritt die miteinander vermischten Zubereitungen dem Waschprozess zusammen zugeführt werden.

4. Verfahren zur Dosierung von Reinigungsmittel in einem Haushaltgerät mit einem Dosierbehältnis (1) nach mindestens einem der Ansprüche 1 bis 2,
**dadurch gekennzeichnet,**
**dass** zunächst in einem ersten Schritt eine Zubereitung aus einer ersten Kammer (3) des Dosierbehältnisses (1) dem Waschprozess zugeführt wird,
und danach in einem zweiten Schritt die Abtrennung (6) zwischen der ersten (3) und einer zweiten Kammer (4) geöffnet wird, sodass die Zubereitung aus der zweiten Kammer (4) in die erste Kammer (3) gelangen kann und von dort in einem nachfolgenden, dritten Schritt dem Waschprozess zugeführt werden kann.

## Claims

1. Dispensing container (1) for cleaning agent, the dispensing container (1) being usable in a domestic appliance and comprising a plurality of chambers (3, 4, 5) in which individual preparations can be separately stored, a penetrable partition (6, 7) being arranged between each of the chambers (3, 4, 5), which partition cannot be penetrated for the preparations in the storage state of the dispensing container (1) and can be penetrated for the preparations in the use state of the dispensing container (1),
**characterised in that**
the dispensing container (1) comprises a penetration device (9, 12, 13) that penetrates at least one partition (6) when actuated, and **in that** the penetration device is actuatable by means of electrical energy, and **in that** at least one partition has an electrical resistance.

2. Dispensing container according to claim 1,
**characterised in that**
at least one partition (7) is designed to be water-soluble at least in portions.

3. Method for dispensing cleaning agent in a domestic appliance comprising a dispensing container (1) according to at least one of claims 1 and 2,
**characterised in that**
initially, in a first step, a partition (6, 7) is opened so that the preparations can mix with one another,
and subsequently, in a second step, the mixed preparations are supplied together to the washing process.

4. Method for dispensing cleaning agent in a domestic appliance comprising a dispensing container (1) according to at least one of claims 1 and 2,
**characterised in that**
initially, in a first step, a preparation from a first chamber (3) of the dispensing container (1) is supplied to the washing process, and subsequently, in a second step, the partition (6) between the first (3) and a second chamber (4) is opened so that the preparation from the second chamber (4) can reach the first chamber (3) and can be supplied from there to the washing process in a subsequent third step.

## Revendications

1. Récipient de dosage (1) pour produit de nettoyage, dans lequel le récipient de dosage (1) peut être utilisé dans un appareil électroménager et présente plusieurs chambres (3, 4, 5) dans lesquelles des préparations individuelles peuvent être entreposées séparément, dans lequel, entre les chambres (3, 4, 5), une séparation (6, 7) pouvant être percée est disposée, laquelle, dans l'état d'entreposage du récipient de dosage (1), ne peut pas être percée pour le passage des préparations et, dans l'état d'utilisation du récipient de dosage (1), peut être percée pour le passage des préparations,
**caractérisé en ce que**
le récipient de dosage (1) présente un dispositif de perçage (9, 12, 13), lequel, lors de l'actionnement, perce au moins une séparation (6), et **en ce que** le dispositif de perçage peut être actionné au moyen de l'énergie électrique, et **en ce qu'**au moins une séparation présente une résistance électrique.

2. Récipient de dosage selon la revendication 1,
**caractérisé en ce qu'**au moins une séparation (7) est constituée au moins par tronçons de façon soluble à l'eau.

3. Procédé de dosage de produit de nettoyage dans un appareil électroménager avec un récipient de dosage (1) selon au moins une des revendications 1 et 2,
**caractérisé en ce que**,
d'abord dans une première étape, une séparation (6, 7) est ouverte de telle sorte que les préparations peuvent se mélanger les unes avec les autres,
et ensuite, dans une deuxième étape, les préparations mélangées les unes avec les autres sont acheminées conjointement au processus de lavage.

4. Procédé de dosage de produit de nettoyage dans un appareil électroménager avec un récipient de dosage (1) selon au moins une des revendications 1 et 2,
**caractérisé en ce que**,
d'abord dans une première étape, une préparation est acheminée au processus de lavage à partir d'une première chambre (3) du récipient de dosage (1), et ensuite, dans une deuxième étape, la séparation (6) entre la première (3) et une deuxième chambre (4) est ouverte, de telle sorte que la préparation peut passer de la deuxième chambre (4) dans la première chambre (3) et, de là, peut être acheminée au processus de lavage dans une troisième étape suivante.
